# FASCICULE DE BREVET EUROPEEN

(11) **EP 0 636 567 B1**
(45) Date de publication et mention de la délivrance du brevet: **21.05.1997**
(21) Numéro de dépôt: 94401537.9
(22) Date de dépôt: 05.07.1994
(51) Int. Cl.: B65H 75/22

(54) **Touret pliable**
Zusammenklappbare Kabeltrommel
Collapsible reel

(30) Priorité: 30.07.1993 FR 9309447
(43) Date de publication de la demande: 01.02.1995
(73) Titulaire: EMS, Société dite, 63310 Randan (Puy de Dôme) (FR)
(72) Inventeur: Georges, Pierre, F-63100 Clermont-Ferrand (FR)
(74) Mandataire: Fruchard, Guy

(56) Documents cités:
- US-A- 2 909 340
- US-A- 4 066 224

## Description

La présente invention concerne un touret pliable, notamment bien que non exclusivement un touret destiné à l'enroulement de câbles électriques ou de câbles à fibres optiques.

On connaît des tourets pliables (US-A-2 909 340) comportant des joues associées à un tambour comportant des éléments articulés comprenant chacun deux parties ayant des extrémités en regard reliées entre elles et des extrémités opposées reliées aux joues par des moyens d'articulation formés par des charnières disposées pour que les parties des éléments articulés soient sensiblement alignées et sensiblement perpendiculaires aux joues pour une position d'utilisation du touret, et soient repliées selon une direction sensiblement parallèle aux joues pour une position de stockage du touret, les parties des éléments articulés comportant des surfaces latérales disposées de façon jointive selon des plans radiaux du tambour pour une position d'utilisation du touret.

Les tourets de ce type présentent l'avantage d'avoir en position repliée un encombrement plus réduit que les tourets classiques à tambour rigide et, dans une position d'utilisation, les surfaces latérales des parties des éléments articulés prennent appui les unes sur les autres de sorte que les efforts résultant de l'enroulement du câble sur le tambour sont régulièrement répartis sur les surfaces latérales des éléments articulés. Toutefois, lors des manipulations du touret, qu'il s'agisse des manipulations pour assurer le transport du touret chargé de câbles ou des manipulations sur place, les chocs auxquels les joues sont soumises provoquent une détérioration des charnières de sorte que le touret pliable risque d'être rapidement hors d'usage. En particulier, dans le cas d'une chute, la rupture simultanée de plusieurs charnières risque de mettre le touret immédiatement hors d'usage.

Afin de pallier cet inconvénient on propose selon l'invention un touret pliable du type rappelé ci-dessus dans lequel les parties des éléments articulés ont des faces extrêmes sensiblement perpendiculaires à une direction longitudinale de ces parties, et les moyens d'articulation comprennent des organes élastiques.

Ainsi, en position d'utilisation du touret, les faces extrêmes des éléments articulés prennent appui sur les joues et sont plaquées contre celles-ci par les organes élastiques de sorte que ceux-ci assurent tout à la fois un positionnement stable des éléments articulés, une possibilité de repliage de ceux-ci et une résistance aux chocs sur les joues par une déformation élastique des organes élastiques.

Selon une version avantageuse de l'invention, les organes élastiques sont en tension pour une position d'utilisation du touret. Ainsi, on augmente la stabilité du maintien du touret dans une position d'utilisation en particulier au début de l'opération d'enroulement d'un câble et l'on évite ainsi un repliage intempestif du touret.

Selon un autre aspect avantageux de l'invention, les joues comportent des couronnes en saillie vers l'intérieur du tambour et les extrémités des parties d'organes articulés adjacentes aux joues sont disposées pour prendre appui sur ces couronnes. Ainsi, l'effort de cisaillement auquel sont soumis les organes élastiques est minimisé.

Selon encore un autre aspect avantageux de l'invention, le touret comporte au moins un organe de renfort et de verrouillage s'étendant axialement à l'intérieur du tambour et assurant une liaison élastique tendant à rapprocher les joues l'une vers l'autre pour une position d'utilisation du touret. Ainsi, la force plaquant les joues sur les extrémités des éléments articulés assure un verrouillage accru du touret dans la position d'utilisation et minimise l'effort de cisaillement auquel les organes élastiques sont soumis.

D'autres caractéristiques et avantages de l'invention apparaîtront encore à la lecture de la description qui suit de différents modes de réalisation particuliers de l'invention en relation avec les figures ci-jointes parmi lesquelles :
- la figure 1 est une vue en élévation du touret selon l'invention,
- la figure 2 est une vue en coupe selon la ligne II-II de la figure 1,
- la figure 3 est une vue en coupe d'un élément articulé et des portions de joues adjacentes selon la ligne III-III de la figure 1 pour une position d'utilisation d'un premier mode de réalisation du touret selon l'invention,
- la figure 4 est une vue en coupe analogue à celle de la figure 3 lors du repliage du touret,
- la figure 5 est une vue en élévation agrandie d'un organe élastique et une vue en coupe correspondante de l'encadré V de la figure 3 avant la mise en place de l'organe élastique,
- la figure 6 est une vue en perspective d'une partie d'élément articulé et des organes élastiques correspondants selon un second mode de réalisation de l'invention,
- la figure 7 est une vue en coupe axiale partielle d'un touret équipé d'un organe de renfort et de verrouillage dans une position intermédiaire entre la position de stockage et la position d'utilisation,
- la figure 8 est une vue agrandie de l'encadré VIII de la figure 7,
- la figure 9 est une vue analogue à celle de la figure 7 d'un autre mode de réalisation de l'organe de renfort et de verrouillage.

En référence aux figures, le touret selon l'invention comporte deux joues 1 qui supportent un tambour généralement désigné en 2.

Le tambour 2 comporte des éléments articulés 3 comprenant chacun deux parties 4 en forme de barreaux. Deux parties 4 d'un même élément articulé 3 sont reliées entre elles de façon articulées à la façon d'un compas par un moyen d'articulation comprenant des organes élastiques 5 fixés aux extrémités en regard de deux parties 4 associées. L'extrémité opposée des parties 4 est reliée aux joues 1 par des moyens d'articulation comprenant des organes élastiques 6.

Selon le premier mode de réalisation, les organes élastiques 5 et 6 sont des plots en caoutchouc ou en élastomère comportant chacun un corps central allongé 7 et deux têtes d'appui hémisphériques 8 réalisées en une seule pièce avec le corps central 7, les parties planes des têtes hémisphériques étant tournées vers le corps central cylindrique 7. Les parties 4 sont creuses et comportent une paroi extérieure en portion de cylindre 9, des parois extrêmes 10 perpendiculaires à une direction longitudinale des parties 4 et des parois latérales 11 disposées selon des plans correspondant à des plans radiaux du tambour lorsque celui-ci est en position d'utilisation. Les parois extrêmes 10 des parties 4 et les joues 1 comportent des orifices de passage 12 (figure 5) dans lesquels s'étendent les corps cylindriques 7 des plots en caoutchouc 5 et 6 qui sont mis en place en introduisant à force l'une des têtes hémisphériques jusqu'à ce qu'elle débouche à l'extrémité des orifices de passage 12 afin que les parties planes de têtes hémisphériques prennent appui sur des faces opposées de deux parois associées.

Comme illustré par la figure 5, le corps cylindrique 7 des plots en caoutchouc a, au repos, une longueur l légèrement inférieure à l'épaisseur E de deux parois associées afin que le corps cylindrique 7 soit en tension même lorsque deux parties 4 associées sont alignées comme illustré sur la figure 3, de sorte que les faces extrêmes des parties 4 sont plaquées sur la surface en regard et assurent une stabilité des organes articulés 3 lorsque le touret est en position d'utilisation.

Selon le mode de réalisation préféré illustré, les joues 1 comportent en outre des couronnes 13 en saillie vers l'intérieur du tambour et les parties 4 comportent des ergots de positionnement 14 qui s'étendent dans un orifice 15 de la paroi associée pour une position d'utilisation du touret.

Les couronnes en saillie 13 sont disposées pour que les extrémités des parties 4 adjacentes aux joues soient disposées pour prendre appui sur ces couronnes pour une position d'utilisation du touret. Dans cette position, les parois latérales 11 des parties 4 prennent appui les unes sur les autres de sorte que l'ensemble des parties 4 réalise une voûte formant le tambour 2 qui prend appui sur les couronnes en saillie 13 évitant ainsi un glissement du tambour 2 par rapport aux joues 1 selon une direction parallèle aux joues 1. De leurs côtés les ergots de positionnement 14 qui coopèrent avec les joues 1 évitent un glissement du tambour 2 par rapport aux joues 1 selon une direction tangentielle du tambour 2 de sorte que l'on évite ainsi de soumettre les organes élastiques 6 à des efforts de cisaillement aussi bien radialement que selon une direction tangentielle au tambour 2. Lorsqu'un câble est enroulé sur le tambour 2, le touret forme donc un ensemble rigide adapté à supporter le poids du câble et si les joues du touret reçoivent un choc, la déformation du touret est amortie par les organes élastiques sans détériorer ceux-ci et la tension des organes élastiques qui résulte de cette déformation tend à ramener les joues en appui sur les faces extrêmes du tambour 2.

Lorsque l'on souhaite replier un touret vide en position de stockage, la flexibilité des organes élastiques permet d'enfoncer légèrement l'un des éléments articulés 3, ce qui fait saillir vers l'extérieur les éléments articulés immédiatement adjacents et permet de saisir l'un d'entre eux et de le tirer vers l'extérieur comme illustré par la figure 4. Dans ce mouvement, l'arête extérieure 16 des extrémités des parties 4 adjacente aux joues prend appui sur la joue 1 tandis que l'arête intérieure 17 prend appui sur la couronne 13 et les arêtes intérieures 18 des extrémités de deux parties 4 en regard prennent appui l'une sur l'autre pour permettre un pivotement des parties 4 jusqu'à ce qu'elles atteignent une position de stockage où elles s'étendent selon une direction parallèle aux joues.

Dans cette position de stockage qui n'est pas illustrée sur les figures, la partie centrale des organes élastiques s'étend parallèlement à la paroi extrême de la partie 4 correspondante et exerce sur celle-ci une force qui tend à plaquer la partie 4 contre la joue 1. Le touret est ainsi maintenu de façon métastable en position de stockage. Pour le remettre en position d'utilisation, il suffit d'écarter les joues 1 jusqu'à ce que les parties 4 basculent d'elles-mêmes vers la position d'utilisation.

La figure 6 illustre un autre mode de réalisation dans lequel les organes élastiques 5 et 6 comportent des bracelets en caoutchouc. Dans ce mode de réalisation les parois extrêmes 10 des parties 4 comportent des encoches 19. Dans le mode de réalisation illustré, les bracelets en caoutchouc 5 qui réunissent deux extrémités en regard des parties 4 sont engagés dans les encoches 19 en maintenant les bracelets sous une forme annulaire tandis que les bracelets 6 assurant la liaison entre une extrémité d'une partie 4 et une joue 1 sont repliés sur eux-mêmes, les deux brins accolés étant engagés dans les encoches 19 d'une partie 4 tandis que les extrémités en forme de boucles 20 ainsi réalisées sont engagées dans des ouvertures 21 des joues 1 et sont retenues à l'extérieur des joues 1 par exemple au moyen d'une tige engagée dans les boucles 20 ou en prévoyant sur les joues 1 des ergots en saillie vers l'extérieur sur lesquels les boucles 20 sont engagées.

Selon un autre aspect de l'invention, le touret comporte des organes de renfort et de verrouillage s'étendant axialement à l'intérieur du tambour et assurant une liaison élastique tendant à rapprocher les joues l'une vers l'autre.

Selon un premier mode de réalisation de cet aspect de l'invention illustré par les figures 2, 7 et 8, les organes de renfort et de verrouillage comportent des câbles en acier 22 disposés axialement à l'intérieur du tambour 2 et équipés de pièces d'appui 23 qui prennent appui sur des tampons annulaires 24 en caoutchouc ou en élastomère disposés dans des cavités 25 prévues dans les joues 1. De préférence les tampons annulaires 24 ont un diamètre supérieur aux pièces d'appui 23.

La longueur des câbles 22 est prévue pour que dans la position d'utilisation du touret les tampons élastiques 24 soient comprimée par les pièces d'appui 23 et assurent ainsi une tension du câble 22 qui tend à rapprocher les joues 1 l'une vers l'autre et donc à maintenir celles-ci fortement appliquées sur les extrémités correspondantes des parties 4. Lorsque le bord des joues 1 reçoit un choc, par exemple lorsque le touret tombe de travers à partir d'un véhicule de transport ou à partir d'un quai, ce choc tend à écarter l'une des joues de l'extrémité correspondante du tambour 2, ce qui provoque une tension accrue sur le câble 22. Cette tension accrue est absorbée par les tampons élastiques 24 qui tendent à ramener la joue 1 vers sa position d'appui sur l'extrémité du tambour et absorbent une partie de l'énergie du choc de sorte que cette énergie ne se trouve pas entièrement transmise aux organes élastiques 6.

De préférence, comme illustré sur la figure 8, la cavité 25 a un diamètre interne sensiblement égal au diamètre externe du tampon élastique 24 et le fond de la cavité 25 comporte une ouverture 26 ayant une dimension voisine ou supérieure à la dimension de la tête 23 de sorte que le tampon 24 peut fluer momentanément à travers l'ouverture 26, ce qui minimise la contrainte de traction à laquelle est soumise le câble 22.

La figure 9 illustre un autre mode de réalisation de cet aspect de l'invention dans lequel les organes de renfort et de verrouillage assurent en même temps la fonction de moyens d'articulation entre les parties 4 et les joues 1. Dans ce mode de réalisation l'organe de renfort et de verrouillage est constitué par un câble ayant une élasticité longitudinale, par exemple un câble textile 27 qui s'étend à travers les joues 1 et est replié sur un bourrelet annulaire 28 et passe à nouveau à travers les joues 1 et à travers la paroi extrême des parties 4, les extrémités du câble 27 étant fixées par des têtes 29. Les têtes 29 sont par exemple réalisées en faisant des noeuds aux extrémités du câble 27 ou en rapportant les têtes 29 par sertissage aux extrémités du câble 27.

Dans ce mode de réalisation un choc sur les joues qui tend à rapprocher celles-ci fait fléchir les éléments articulés 3 vers l'intérieur jusqu'à ce que les extrémités en regard des parties 4 prennent appui sur le câble 27 qui limite ainsi la déformation des éléments articulés tout en assurant leur retour élastique vers une position normale d'utilisation.

Bien entendu l'invention n'est pas limitée aux modes de réalisation décrits et on peut y apporter des variantes de réalisation sans sortir du cadre de l'invention tel que défini par les revendications.

En particulier, bien que l'invention ait été décrite en prévoyant que les organes élastiques 6 formant les moyens d'articulation sont de préférence en tension lorsque le touret est dans une position d'utilisation, on peut prévoir, lorsque le touret est équipé d'organes de renfort et de verrouillage, d'adopter pour les organes élastiques formant les moyens d'articulation, un dimensionnement supprimant les contraintes pour une position d'utilisation du touret afin de ne solliciter les organes élastiques formant les moyens d'articulation que lorsque le touret est en position de stockage.

De même, bien que le premier mode de réalisation de l'organe de renfort et de verrouillage ait été illustré sous forme d'un seul câble disposé selon l'axe du touret, on peut prévoir plusieurs câbles de renfort et de verrouillage répartis de façon régulière autour de l'axe du touret.

Bien que dans le mode de réalisation de la figure 7, l'organe de liaison élastique ait été illustré par un tampon en caoutchouc 24, on peut prévoir un tampon élastique en tout autre matière, par exemple en fil d'acier tricoté et comprimé. On peut également prévoir de fixer les extrémités du câble 22 à des disques élastiques, par exemple au centre de disques en acier à ressort ayant un bord externe encastré dans les joues 1.

Dans le mode de réalisation de la figure 9, il est bien entendu nécessaire de prévoir autant de câbles 27 que d'éléments articulés 3 constituant le tambour 2.

Dans le mode de réalisation des organes élastiques sous forme de plots, on peut rapporter les têtes d'appui sur le corps central, par exemple par sertissage des têtes d'appui 8.

Bien que dans le premier mode de réalisation les organes élastiques aient été décrits avec un corps central 7 cylindrique, ces organes élastiques peuvent également être réalisés sous forme de languettes ayant une extrémité biseautée comprenant un épaulement tourné vers la partie centrale pour être engagées à force dans des fentes prévues dans les parois extrêmes des parties 4.

## Revendications

1. Touret pliable comportant des joues (1) associées à un tambour (2) comportant des éléments articulés (3) comprenant chacun deux parties (4) ayant des extrémités en regard reliées entre elles et des extrémités opposées reliées aux joues (1) par des moyens d'articulation disposés pour que les parties (4) des éléments articulés (3) soient sensiblement alignées et sensiblement perpendiculaires aux joues pour une position d'utilisation du touret, et soient repliées selon une direction sensiblement parallèle aux joues pour une position de stockage du touret, les parties des éléments articulés comportant des surfaces latérales (11) disposées de façon jointive selon des plans sensiblement radiaux du tambour pour une position d'utilisation du touret, caractérisé en ce que les parties (4) des éléments articulés (3) ont des faces extrêmes (10) sensiblement perpendiculaires à une direction longitudinale de ces parties et en ce que les moyens d'articulation comprennent des organes élastiques (5, 6).

2. Touret pliable selon la revendication 1, caractérisé en ce que les organes élastiques (5,6) sont en tension pour une position d'utilisation du touret.

3. Touret pliable selon la revendication 1, caractérisé en ce que les joues (1) comportent des couronnes (13) en saillie vers l'intérieur du tambour et en ce que les parties (4) ont des extrémités adjacentes aux joues qui sont disposées pour prendre appui sur ces couronnes (13) pour une position d'utilisation du touret.

4. Touret pliable selon la revendication 1, caractérisé en ce qu'au moins l'une des faces extrêmes des parties des éléments articulés comporte un organe de positionnement (14) coopérant avec un organe complémentaire (15) en regard pour une position d'utilisation du touret.

5. Touret pliable selon la revendication 1, caractérisé en ce que les parties d'éléments articulés sont creuses et les organes élastiques sont des plots comportant un corps central élastique allongé (7) s'étendant à travers des parois en regard des éléments articulés et des joues, et deux têtes d'appui (8) reliées aux extrémités du corps central (7).

6. Touret pliable selon la revendication 5, caractérisé en ce qu'au repos le corps central (7) a une longueur (l) inférieure à une épaisseur (E) des parois à travers lesquelles s'étend le corps central (7).

7. Touret pliable selon la revendication 1, caractérisé en ce que les parties d'éléments articulés comportent des encoches (19) et en ce que les organes élastiques (5, 6) comportent des bracelets élastiques engagés dans les encoches.

8. Touret pliable selon la revendication 1, caractérisé en ce qu'il comporte au moins un organe de renfort et de verrouillage (22, 27) s'étendant axialement à l'intérieur du tambour (2) et assurant une liaison élastique tendant à rapprocher les joues (1) l'une vers l'autre.

9. Touret pliable selon la revendication 8, caractérisé en ce que l'organe de renfort et de verrouillage comprend un câble élastique (27) fixé aux extrémités des parties des éléments articulés pour assurer également une fonction de moyen d'articulation entre les parties (4) des éléments articulés et les joues.

10. Touret pliable selon la revendication 8, caractérisé en ce que l'organe de renfort et de verrouillage comporte un câble (22) relié aux joues par l'intermédiaire d'organes de liaison élastiques (24).

## Claims

1. A collapsible drum comprising flange plates (1) associated with a hub (2) made up of hinged elements (3), each of which comprises two portions (4) having respective ends that face each other and that are connected together, and respective opposite ends that are connected to respective ones of the flange plates (1) via hinge means disposed so that the portions (4) of each of the hinged elements are substantially in alignment and are substantially perpendicular to the flange plates when the drum is in an in-use position, and so that the portions of each of the hinged elements are collapsed so that they extend along a direction that is substantially parallel to the flange plates when the drum is in a storage position, the portions of the hinged elements being provided with respective side surfaces (11) disposed so as to touch one another in substantially radial planes of the hub when the drum is in the in-use position, said collapsible drum being characterized in that the portions (4) of the hinged elements (3) have end faces (10) that are substantially perpendicular to the longitudinal direction of the portions, and in that the hinge means comprise resilient members (5, 6).

2. A collapsible drum according to claim 1, characterized in that the resilient members (5, 6) are under tension when the drum is in the in-use position.

3. A collapsible drum according to claim 1, characterized in that the flange plates (1) are provided with collars (13) which project into the hub, and in that the portions (4) have ends that are adjacent to the flange plates and that are disposed so as to bear against the collars (13) when the drum is in the in-use position.

4. A collapsible drum according to claim 1, characterized in that at least one of the end faces of the portions of the hinged elements is provided with a positioning member (14) that co-operates with a facing additional member (15) when the drum is in the in-use position.

5. A collapsible drum according to claim 1, characterized in that the portions of the hinged elements are hollow and the resilient members are studs, each of which comprises an elongate resilient central body (7) extending through the facing walls of the hinged elements and of the flange plates, and two abutment heads (8) connected to the ends of the central body (7).

6. A collapsible drum according to claim 5, characterized in that the rest length (l) of the central body (7) is less than the thickness (E) of the walls through which the central body extends (7).

7. A collapsible drum according to claim 1, characterized in that the portions of the hinged elements are provided with notches (19), and in that the resilient members (5, 6) comprise resilient rings engaged in the notches.

8. A collapsible drum according to claim 1, characterized in that it is provided with at least one reinforcing and locking member (22, 27) extending axially inside the hub (2) and providing a resilient link tending to urge the flange plates (1) towards each other.

9. A collapsible drum according to claim 8, characterized in that the reinforcing and locking member comprises a resilient cable (27) that is fixed to the ends of the portions of the hinged elements so also to act as hinge means between the portions (4) of the hinged elements and the flange plates.

10. A collapsible drum according to claim 8, characterized in that the reinforcing and locking member comprises a cable (22) connected to the flange plates via resilient link members (24).

## Patentansprüche

1. Zusammenklappbare Kabeltrommel mit Seitenteilen (1), die mit einer Trommel (2) verbunden sind, welche gelenkige Elemente (3) enthält, die jeweils zwei Teile (4) haben, die an den einander zugewandten Enden miteinander und an den voneinander abgewandten Enden über Gelenkmittel mit den Seitenteilen (1) verbunden sind, wobei die Gelenkmittel derart ausgebildet sind, daß die Teile (4) der gelenkigen Elemente (3) in einer betriebsbereiten Stellung der Kabeltrommel im wesentlichen miteinander fluchten und im wesentlichen senkrecht zu den Seitenteilen stehen, und daß sie in einer Lagerstellung der Kabeltrommel in eine Richtung im wesentlichen parallel zu den Seitenteilen umgeklappt sind, und wobei die Teile der gelenkigen Elemente Seitenflächen (11) haben, die in einer betriebsbereiten Stellung der Kabeltrommel entlang im wesentlichen radialer Ebenen der Trommel aneinanderliegen, dadurch **gekennzeichnet**, daß die Teile (4) der gelenkigen Elemente (3) Stirnflächen (10) haben, die im wesentlichen senkrecht Zu einer Längsrichtung dieser Teile sind, und daß die Gelenkmittel elastische Elemente (5, 6) enthalten.

2. Zusammenklappbare Kabeltrommel nach Anspruch 1, dadurch **gekennzeichnet**, daß die elastischen Elemente (5, 6) in eine betriebsbereite Stellung der Kabeltrommel vorgespannt sind.

3. Zusammenklappbare Kabeltrommel nach Anspruch 1, dadurch **gekennzeichnet**, daß die Seitenteile (1) Ringleisten (13) haben, die zum Inneren der Trommel hin vorstehen, und daß die Teile (4) den Seitenteilen benachbarte Enden haben, die dazu ausgebildet sind, in einer betriebsbereiten Stellung der Trommel an den Ringleisten (13) zur Anlage zu kommen.

4. Zusammenklappbare Kabeltrommel nach Anspruch 1, dadurch **gekennzeichnet**, daß mindestens eine der Stirnflächen der Teile der gelenkigen Elemente ein Positionierungselement (14) hat, das in einer betriebsbereiten Stellung der Kabeltrommel mit einem ihm gegenüberliegenden komplementären Element (15) zusammenwirkt.

5. Zusamenklappbare Kabeltrommel nach Anspruch 1, dadurch **gekennzeichnet**, daß die Teile der gelenkigen Elemente hohl sind und daß die elastischen Elemente Verbindungsstifte sind, die einen länglichen elastischen Mittelteil (7), der sich durch die einander zugewandten Wände der gelenkigen Elemente und der Seitenteile erstreckt, sowie zwei Anlageköpfe (8) haben, die mit den Enden des Mittelteils (7) verbunden sind.

6. Zusammenklappbare Kabeltrommel nach Anspruch 5, dadurch **gekennzeichnet**, daß in der Ruhestellung der Mittelteil (7) eine Länge (l) hat, die geringer ist als eine Dicke (E) der Wände, durch die sich der Mittelteil (7) erstreckt.

7. Zusammenklappbare Kabeltrommel nach Anspruch 1, dadurch **gekennzeichnet**, daß die Teile der gelenkigen Elemente Einkerbungen (19) haben und daS die elastischen Elemente (5, 6) elastische Ringe umfassen, die in die Einkerbungen eingehängt sind.

8. Zusammenklappbare Kabeltrommel nach Anspruch 1, dadurch **gekennzeichnet**, daß sie mindestens ein Verstärkungs- und Verriegelungselement (22, 27) enthält, das sich axial im Inneren der Trommel (2) erstreckt und eine elastische Verbindung gewährleistet, durch die die Seitenteile (1) aufeinanderzugedrängt werden.

9. Zusammenklappbare Kabeltrommel nach Anspruch 8, dadurch **gekennzeichnet**, daß das Verstärkungs- und Verriegelungselement ein elastisches Seil (27) umfaßt, das an den Enden der Teile der gelenkigen Elemente befestigt ist, um auch die Funktion eines Gelenkmittels zum Verbinden der Teile (4) der gelenkigen Elemente mit den Seitenteilen zu erfüllen.

10. Zusammenklappbare Kabeltrommel nach Anspruch 8, dadurch **gekennzeichnet**, daß das Verstärkungs- und Verriegelungselement ein Seil (22) umfaßt, das mit den Seitenteilen über elastische Verbindungselemente (24) verbunden ist.
